# EUROPÄISCHE PATENTSCHRIFT

(11) **EP 1 609 943 B1**
(45) Veröffentlichungstag und Bekanntmachung des Hinweises auf die Patenterteilung: **15.10.2014**
(21) Anmeldenummer: 05013658.9
(22) Anmeldetag: 24.06.2005
(51) Int. Cl.: E06C 1/34, E06C 7/48, E06C 7/42, E06C 7/12, E06C 1/32, E06C 9/08

(54) **Leiter**
Ladder
Échelle

(30) Priorität: 25.06.2004 DE 102004030897
(43) Veröffentlichungstag der Anmeldung: 28.12.2005
(73) Patentinhaber: Stingl Systems GmbH, 74182 Obersulm-Willsbach (DE)
(72) Erfinder: Stingl, Alexander, 74321 Bietigheim-Bissingen (DE)
(74) Vertreter: Thews, Karl

(56) Entgegenhaltungen:
- DE-A1- 19 825 902
- FR-A- 2 694 783
- FR-A- 2 725 971
- GB-A- 2 142 076
- US-A- 4 207 886
- US-A- 4 483 416
- US-A- 5 279 389
- US-A- 6 138 794

## Beschreibung

Die Erfindung bezieht sich auf eine Leiter für Schachtgruben von Aufzügen mit mindestens einem ersten und einem zweiten Leiterholm und mindestens drei die beiden Leiterholme verbindenden Leitersprossen, wobei an der Leiter ein Sicherungselement vorgesehen ist, mit Hilfe dessen die Leiter in einer aufrechten Position, in der die Leiter begehbar ist, an der Schachtgrube gegen Verkippen sicherbar ist.

Es sind bereits gattungsgemäße Leitern aus der FR 2 694 783 bekannt. Das Sicherungselement ist auf den beiden Leiterholmen geführt und lässt sich entlang der Leiter an jeweils einer Leitersprosse in konstanten Abständen festsetzen. Die Leiter wird zum Besteigen der Schachtgrube in den Schacht gestellt und gesichert. Aus Platzgründen wird die Leiter nach Benutzung wieder aus dem Schacht genommen, damit der Schacht bspw. für Fahrstühle wieder frei ist.

Der Erfindung liegt die Aufgabe zugrunde, eine Leiter für Schachtgruben von Aufzügen derart auszubilden und anzuordnen, dass trotz beengter Platzverhältnisse die Leiter in der Schachtgrube während des Fahrstuhlbetriebs verstaut werden kann.

Gelöst wird die Aufgabe durch die Merkmalskombination des Anspruchs 1.

Die Leiter kann somit zum Besteigen der Schachtgrube von der Schachtsohle zum Einstieg hin aufgeschwenkt und am Einstieg angelehnt werden. Zur Sicherung der Leiter wird das Sicherungselement bspw. in Form eines Einhängeprofils in eine Vertiefung in der Türschwelle am Einstieg eingehängt. Der Bauraum unter dem Fahrstuhl in seiner tiefsten Stellung wird somit als Stauraum für die Leiter nutzbar, was den Vorteil hat, dass in jeder Schachtgrube eine Leiter angeordnet werden kann und der Monteur keine Leiter mitbringen muss und ihm eine Leiter zur Verfügung steht, die an die Schachtgröße angepasst ist.

Durch das Lager wird ein Ein- und Ausklappen der Leiter wesentlich vereinfacht, da die Leiter in ihrem Drehpunkt fixiert ist. Dabei ist das Lager entweder direkt auf der Schachtsohle fixiert oder über eine Wandkonsole an der Wand der Schachtgrube befestigt, sodass die Schachtsohle bei der Befestigung der Wandkonsole nicht durch Bohrlöcher beschädigt wird.

Der Erfindung liegt im Hinblick auf die Platzverhältnisse die weitere Aufgabe zugrunde, eine Leiter für Schachtgruben von Aufzügen derart auszubilden und anzuordnen, dass trotz beengter Platzverhältnisse der Anstellwinkel der Leiter über das Sicherungselement exakt justierbar ist.

In bevorzugter Ausgestaltung und je nach Gestaltung des Fahrstuhlschachtes ist vorgesehen, dass
a) das Sicherungselement parallel zu einer Längsachse der Leiter verschiebbar an mindestens einem Leiterholm gelagert ist und
b) das Sicherungselement über eine Befestigungsvorrichtung in mindestens zwei Positionen festsetzbar ist,
c) die Befestigungsvorrichtung eine erste und eine zweite jeweils parallel zu dem Leiterholm befestigte Schiene aufweist und
d) das Sicherungselement über das Schienenpaar justierbar und stufenlos festsetzbar ist.

Verschiedene Schachtgruben haben unterschiedliche Abmessungen, d. h. auch unterschiedliche Tiefen. Dadurch, dass sich das Sicherungselement verstellen lässt, können gleiche Leitern für unterschiedlich hohe Schachtgruben eingesetzt werden. Die stufenlose Verstellung des Sicherungselements hat in diesem Fall gegenüber einer nicht stufenlosen Verstellung den Vorteil, dass der Anstellwinkel der Leiter ebenfalls stufenlos einstellbar und somit exakt justierbar ist. Diese Einstellmöglichkeit hat aus sicherheitstechnischen Gründen den Vorteil, dass zu große und zu kleine Anstellwinkel, wie sie gemäß der FR 2 694 783 beim Festlegen des Sicherungselements an den Leitersprossen in konstanten Abständen gebildet werden, vermieden werden. Das Sicherungselement kann bspw. auf einem C-Profil-Schienenpaar stufenlos entlang der Leiter einjustiert und in der Vertiefung der Türschwelle arretiert werden.

Eine weitere erfindungsgemäße Möglichkeit ist es, dass in jedem der beiden Leiterholme jeweils eine Nut vorgesehen ist, in der das Schienenpaar justierbar und stufenlos festsetzbar ist. Die jeweilige Nut entlang des Leiterholms wird durch das Profil des Leiterholms gebildet.

Ferner ist es vorteilhaft, dass das Sicherungselement eine Abkantung oder mindestens einen Zapfen aufweist, wobei die Abkantung oder der Zapfen in eine zumindest nach oben offene Vertiefung bzw. in die Türschwelle im Randbereich der Schachtgrube einsteck- und/oder einhängbar ist. Dies ist besonders vorteilhaft, da je nach Anforderung an das Sicherungselement bzw. Einhängeprofil verschiedene Szenarien möglich sind. Das Einhängprofil weist somit konstruktive Merkmale auf, die ein Einhängen der Leiter in die Schwelle einer Aufzugstür ermöglichen.

In der Regel wird die Leiter in die Führungsrillen der Aufzugstürschwellen eingehängt. Neben der Standard-Profiltiefe solcher Führungsrillen kann u.U. auch eine variable Profiltiefe von Nutzen sein. Liegen wie bei einem Aufzug mit Drehtüren keine Führungsrillen vor, wird das Einhängeprofil erfindungsgemäß über die Zapfen eingehängt.

Vorteilhaft ist es auch, dass das Sicherungselement als Winkelprofil mit im Wesentlichen zwei ebenen, aneinander anschließenden Seiten ausgebildet ist, die erste Seite parallel zur Längsachse angeordnet ist und mit der zweiten Seite einen Winkel α zwischen 75° und 145°, im Besonderen zwischen 95° und 125° einschließt. Das Sicherungselement ist in vorteilhafter Weise über nahezu die gesamte Breite der Leiter mit der Schachtgrube verbunden.

In diesem Zusammenhang ist es vorteilhaft, dass die Abkantung oder der Zapfen im Wesentlichen rechtwinklig zur zweiten Seite an der zweiten Seite angeordnet ist. Dadurch wird erreicht, dass die Leiter bezüglich der Wand der Schachtgrube nur in dem Winkelbereich aufgestellt werden kann, in dem die Abkantung oder der Zapfen sicher in die Vertiefung der Türschwelle eingesetzt ist. Die Stellung der Leiter zur Wand der Schachtgrube ist durch den Winkel α vorgegeben.

Von besonderer Bedeutung ist für die vorliegende Erfindung, dass das Sicherungselement oder die zweite Seite des Sicherungselements schwenkbar um eine parallel zu der Leitersprosse verlaufende Achse gelagert ist. Dadurch wird eine geringe Aufbauhöhe der Leiter erreicht, sodass die Leiter auch bei sehr engen Schachtverhältnissen zwischen dem Aufzug und der Wand der Schachtgrube verstaut werden kann.

Vorteilhaft ist es ferner, dass die zweite Seite verschiebbar zur ersten Seite an der ersten Seite gelagert ist. Dadurch lässt sich die Einhängetiefe des Sicherungselements je nach Führungsschiene in der Türschwelle variieren.

Außerdem ist es vorteilhaft, dass das Schienenpaar an den Leiterholmen oder zwischen den Leiterholmen angeordnet ist. Die Anordnung zwischen den Leiterholmen hat den Vorteil, dass das Schienenpaar nicht aufträgt bzw. die Aufbauhöhe nicht über das Maß der Leiterholme vergrößert wird.

Ferner ist es vorteilhaft, dass die Leiterholme parallel oder in einem Winkel bis zu 25° zueinander angeordnet sind. Das erfindungsgemäße Sicherungselement lässt sich auch bei Spitzleitern einsetzen.

Hierzu ist es vorteilhaft, dass das Sicherungselement zumindest zwei Langlöcher aufweist, über welche das Sicherungselement an den Schienen festsetzbar ist, wobei die Langlöcher rechtwinklig zur Längsachse ausgerichtet sind.

Schließlich ist es von Vorteil, dass das Sicherungselement mindestens eine Aussparung zum Aufhängen der Leiter in der Schachtgrube aufweist. Durch die Ausnehmung wird erreicht, dass die Leiter an nur einem Punkt sicher aufgehängt werden kann, da die Leiter durch die Aussparung nicht verrutschen kann.

Vorteilhaft ist es hierzu auch, dass die Aussparung einer an der Schachtgrube befestigten Halterung zugeordnet ist und die Halterung über ein Zugmittel zumindest mittelbar mit der Leiter verbindbar ist. Die Halterung ist bspw. als Bolzen ausgebildet, in den das Sicherungselement mit der Aussparung eingehängt wird.

Erfindungsgemäß bestehen die beiden Leiterholme jeweils aus zwei Teilholmen , die über jeweils ein Gelenk miteinander verbunden sind, wobei das Gelenk um eine parallel zu der Leitersprosse verlaufende Drehachse drehbar ist. Dadurch wird erreicht, dass die Leiter in Ruhestellung respektive bei Nichtgebrauch platzsparend auf der Schachtsohle der Schachtgrube zusammengeklappt aufbewahrt werden kann.

Erfindungsgemäß verrastet mindestens ein Gelenk in einer definierten Winkelstellung der beiden Teilholme . Das hat den Vorteil, dass das Gelenk beim Aufrichten der Leiter in den Gebrauchszustand nur in aufgeklapptem Zustand, das heißt in voller Länge einrastet.

Erfindungsgemäß verrastet das Gelenk , wenn die beiden Teilholme einen Winkel β von 180° einschließen.

Erfindungsgemäß kann das verrastete Gelenk über einen am Gelenk angeordneten Hebel gelöst werden und der Hebel ist mit Hilfe eines Zugmittels bedienbar . Dadurch wird erreicht, dass die Leiter von außerhalb der Schachtgrube zusammengeklappt werden kann. Eine zusätzliche Hilfsleiter zum Verlassen der Schachtgrube nach dem Zusammenklappen der Leiter ist nicht erforderlich.

Außerdem ist es vorteilhaft, dass der Leiterholm mindestens in einer radialen Richtung zur Schwenkachse verschiebbar im Lager gelagert ist. Dieses Spiel in Richtung der Leiterholme ist zweckmäßig, um das Sicherungselement mit der Abkantung oder mit dem Zapfen in die Türschwelle ein- und auszuhängen.

Ferner ist es vorteilhaft, dass mindestens ein Leiterholm eine Verlängerung aufweist, wobei die Verlängerung in Richtung der Längsachse verschiebbar am Leiterholm gelagert ist und einen Handlauf bildet. Dadurch kann die Länge der Leiter reduziert werden, um diese zum Verstauen an die Höhe oder Breite der Schachtgrube anzupassen. Die Leiterlänge ist an die Flexibilität des Sicherungselements angepasst.

Besonders vorteilhaft ist eine Vorrichtung nach dem Anspruch 2. Dadurch wird mit einer an der Schachtsohle befestigten Leiter höchster Sicherheitsstandard erreicht, da der Anstellwinkel, der im Grunde durch die Position des Lagers auf der Schachtsohle festgelegt ist, durch das Sicherungselement zusätzlich gesichert wird.

Weitere Vorteile und Einzelheiten der Erfindung sind in den Patentansprüchen und in der Beschreibung erläutert und in den Figuren dargestellt. Es zeigt:
- Figur 1: eine perspektivische Darstellung einer Leiter in einer Schachtgrube;
- Figur 2: eine perspektivische Darstellung einer erfindungsgemäßen klappbaren Leiter mit einem Lager auf der Schachtsohle der Schachtgrube in drei verschiedenen Positionen;
- Figur 3: ein starres Sicherungselement mit einer Abkantung;
- Figur 4: ein starres Sicherungselement mit zwei Zapfen;
- Figur 5: ein starres Sicherungselement mit einem Zapfen;
- Figur 6: ein klappbares Sicherungselement;
- Figur 7: ein flexibles Sicherungselement;
- Figur 8: einen Teil einer Leiter mit einem Sicherungselement in Draufsicht mit Schnittführung A-A';
- Figur 9: die Schnittansicht A-A' gemäß Figur 8;
- Figur 10: eine perspektivische Darstellung einer Leiter mit verschiebbarem Sicherungselement.

Figur 1 zeigt eine Leiter 1 in aufrechter Position in einer Schachtgrube 7. In dieser Position ist die Leiter 1 sicher begehbar. Die Leiter 1 steht auf der Schachtsohle 7.3 auf und lehnt an eine Türschwelle einer Türöffnung oberhalb der Schachtgrube 7 an. Die Leiter 1 ist aus zwei parallel angeordneten und über mehrere Leitersprossen 4 miteinander verbundene Leiterholme 2, 3 gebildet. Die Leiterholme 2, 3 verlaufen parallel zu einer Längsachse 1.1 der Leiter 1. In Höhe der drittletzten Leitersprosse 4 ist ein Sicherungselement 5 angeordnet, wie es in Figur 8 näher dargestellt ist. Das Sicherungselement 5 greift in eine Vertiefung 7.1 in der Türschwelle ein, die als Führungsschiene für nicht dargestellte Aufzugstüren dient.

Figur 2 zeigt die erfindungsgemäße klappbare Leiter 1. Die beiden Leiterholme 2, 3 bestehen jeweils aus zwei Teilholmen 2a, 2b, 3a, 3b, die über jeweils ein Gelenk 2.1 miteinander verbunden sind. Das Gelenk 2.1 ist um eine parallel zu der Leitersprosse 4 verlaufende Drehachse 9 drehbar. Dadurch wird erreicht, dass die Leiter 1 ausgehend von der aufrechten Position in die Ruheposition und umgekehrt geklappt werden kann. In der zusammengeklappten Ruheposition ist die Leiter 1 platzsparend auf der Schachtsohle 7.3 der Schachtgrube 7 angeordnet.

Der Winkel β, den jeweils zwei Teilholme 2a, 2b in der aufrechten Position einschließen, beträgt 180°. Nur in dieser aufrechten Position, in der die Leiter 1 über das Sicherungselement 5 in die Vertiefung 7.1 an der Türschwelle eingehängt ist, verrastet das Gelenk 2.1.

Das Gelenk 2.1 kann über ein nicht dargestelltes Zugmittel in Form einer Zugleine zum Zusammenklappen der Leiter 1 gelöst werden. Beim Aufstellen der Leiter 1 rastet das Gelenk 2.1 automatisch in der beschriebenen Winkelstellung von 180° ein.

Der Leiterholm 2 ist über ein Lager 1.2 auf der Schachtsohle 7.3 der Schachtgrube 7 befestigt und um eine parallel zu der Leitersprosse 4 verlaufende Schwenkachse 1.3 im Lager 1.2 schwenkbar gelagert. Die Leiter 1 verschwenkt ausgehend von der aufrechten Position beim Einklappen und entsprechend beim Ausklappen um die Schwenkachse 1.3.

Vor dem Einklappen muss das Sicherungselement 5 aus der Vertiefung 7.1 gehoben werden. Hierzu ist der Leiterholm 2 in radialer Richtung zur Schwenkachse 1.3 verschiebbar im Lager 1.2 gelagert. Dieses Spiel in Richtung des Leiterholms 2 ist notwendig, um das Sicherungselement 5 mit einer in den Figuren 3, 6 und 7 dargestellten Abkantung 5.1 oder mit einem in den Figuren 4 und 5 dargestellten Zapfen 5.2 in die Vertiefung 7.1 ein- und auszuhängen.

Die Figuren 3 bis 7 zeigen das Sicherungselement 5 mit jeweils zwei Bohrungen zum Befestigen an der Leiter 1 in Draufsicht und im Profilquerschnitt. Das Sicherungselement 5 weist zudem eine Aussparung 5.3 zum Aufhängen der Leiter 1 in der Schachtgrube 7 auf.

Das Sicherungselement 5 gemäß Figur 3 ist aus einem Winkelprofil gebildet, das im Wesentlichen aus zwei aneinander angrenzenden Seiten 5a, 5b besteht. Die Seiten 5a, 5b schließen einen Winkel α von 110° ein.

An der zweiten Seite 5b ist die Abkantung 5.1 vorgesehen, mit der das Sicherungselement 5 in die Vertiefung 7.1 an der Türschwelle eingesetzt wird. Bei den in den Figuren 4 und 5 dargestellten Sicherungselementen 5 ist die Abkantung 5.1 durch einen oder mehrere Zapfen 5.2 ersetzt. Die Zapfen 5.2 sind mittig auf der zweiten Seite 5b angeordnet.

In Figur 4 sind bezüglich der Breite der Leiter 1 zwei Zapfen 5.2, 5.2' und in Figur 5 ein Zapfen 5.2 am Sicherungselement 5 vorgesehen.

In Figur 6 ist ein um eine Achse 8 schwenkbares Sicherungselement 5 dargestellt. Die zweite Seite 5b ist schwenkbar um die Achse 8 an der ersten Seite 5a gelagert. Dadurch, dass das Sicherungselement 5 zwischen den Leiterholmen 2, 3 angeordnet ist, wird die Aufbauhöhe der Leiter 1 nicht durch die eingeklappte zweite Seite 5b erhöht. Das Sicherungselement 5 lässt sich zum Einhängen in die Vertiefung 7.1 über eine nicht dargestellte Zugleine verschwenken.

Bei dem in Figur 7 dargestellten Sicherungselement 5 lässt sich eine Einhängetiefe E verstellen. Hierzu ist die zweite Seite 5b verschiebbar zur ersten Seite 5a an der ersten Seite 5a gelagert. Die Verstellbarkeit der Einhängetiefe E ermöglicht die Anpassung des Sicherungselements 5 an verschiedene Führungsschienen von Aufzugstüren, bei denen der Abstand der Vertiefungen 7.1 bzw. der Führungsnuten zur Schachtgrube 7 variiert.

In den Figuren 8 bis 10 ist das in Richtung der Längsachse 1.1 der Leiter 1 verschiebbare Sicherungselement 5 näher dargestellt.

Das Sicherungselement 5 ist über eine Befestigungsvorrichtung 6 zwischen den Leiterholmen 2, 3 angeordnet. Hierzu weist die Befestigungsvorrichtung 6 ein Schienenpaar 6.1, 6.2 auf, von dem jeweils eine Schiene 6.1, 6.2 an jeweils einem Leiterholm 2, 3 befestigt ist. Die Schiene 6.1, 6.2 ist aus einem C-Profil gebildet, in dem das Sicherungselement 5 in Richtung der Längsachse 1.1 verschiebbar und mit Hilfe von Schrauben, die in den Schienen 6.1, 6.2 geführt sind, festsetzbar ist. Das Schienenpaar 6.1, 6.2 weist eine Länge von bis zu 1400 mm auf, sodass das Sicherungselement 5 wie in Figur 10 dargestellt in einem Bereich von ca. 1360 mm verstellbar ist.

Die Schnittansicht gemäß Schnittführung A-A' ist in Figur 9 dargestellt. Die Leiter 1 wird über eine Halterung 7.4 an der Schachtgrube 7 zur Lagerung aufgehängt. Die Halterung 7.4 ist als Schraube ausgebildet, die mit der Wand der Schachtgrube 7 verdübelt ist. Das Sicherungselement 5 weist die Aussparung 5.3 (Fig. 3) auf, über die das Sicherungselement 5 und somit die Leiter 1 an der Schraube 7.4 aufgehängt wird. Durch die Aussparung 5.3 kann die Leiter 1 auf der Halterung 7.4 nicht verrutschen.

Eine zusätzliche Sicherung der Leiter 1 wird wie in den Figuren 8 und 10 dargestellt über ein Zugmittel 7.2 erreicht, das die Halterung 7.4 mit der Leiter 1 verbindet. Dieses Zugmittel 7.2 dient als Sicherung dazu, dass die Leiter 1 nicht aus der Schachtgrube 7 entwendet bzw. nicht an einem anderen als den für die Leiter 1 vorgesehenen Ort innerhalb der Schachtgrube 7 verstaut wird. Ferner lässt sich die Leiter 1, die auf der Schachtsohle 7.3 abgelegt ist, von der Türöffnung aus mit Hilfe des Zugmittels 7.2 aufrichten, um die Schachtgrube 7 zu besteigen. Das Zugmittel 7.2 ist hierzu in der Nähe der Türöffnung an der Wand der Schachtgrube 7 befestigt. Insbesondere bei der klappbaren Leiter 1 gemäß Figur 2 wird das Zugmittel 7.2 dazu verwendet, die Leiter 1 aufzurichten.

## Patentansprüche

1. Leiter (1) für Schachtgruben (7) von Aufzügen mit mindestens einem ersten und einem zweiten Leiterholm (2, 3) und mindestens drei die beiden Leiterholme (2, 3) verbindenden Leitersprossen (4), wobei an der Leiter (1) ein Sicherungselement (5) vorgesehen ist, mit Hilfe dessen die Leiter (1) in einer aufrechten Position, in der die Leiter (1) begehbar ist, an der Schachtgrube (7) gegen Verkippen sicherbar ist, wobei die beiden Leiterholme (2, 3) jeweils aus zwei Teilholmen (2a, 2b, 3a, 3b) bestehen,
wobei mindestens ein Leiterholm (2) ein Lager (1.2) aufweist und über das Lager (1.2) auf oder unmittelbar über der Schachtsohle (7.3) der Schachtgrube (7) befestigbar ist, wobei der Leiterholm (2) um eine parallel zu der Leitersprosse (4) verlaufende Schwenkachse (1.3) im Lager (1.2) schwenkbar ist, **dadurch gekennzeichnet, dass** die jeweils zwei Teilholme (2a, 2b; 3a, 3b) über jeweils ein Gelenk (2.1) miteinander verbunden sind, wobei das Gelenk (2.1) um eine parallel zu der Leitersprosse (4) verlaufende Drehachse (9) drehbar ist, und mindestens ein Gelenk (2.1) in einer definierten Winkelstellung der beiden Teilholme (2a, 2b) von 180° automatisch verrastet und das verrastete Gelenk (2.1) über einen am Gelenk (2.1) angeordneten Hebel gelöst werden kann und der Hebel mit Hilfe eines Zugmittels bedienbar ist.

2. Vorrichtung nach Anspruch 1,
**dadurch gekennzeichnet,**
**dass**
a) das Sicherungselement (5) parallel zu einer Längsachse (1.1) der Leiter (1) verschiebbar an mindestens einem Leiterholm (2) gelagert ist und
b) das Sicherungselement (5) über eine Befestigungsvorrichtung (6) in mindestens zwei Positionen festsetzbar ist,
c) die Befestigungsvorrichtung (6) eine erste und eine zweite jeweils parallel zu dem Leiterholm (2, 3) befestigte Schiene (6.1, 6.2) aufweist und
d) das Sicherungselement (5) über das Schienenpaar (6.1, 6.2) justierbar und stufenlos festsetzbar ist.

3. Vorrichtung nach Anspruch 1 oder 2,
**dadurch gekennzeichnet,**
**dass** das Sicherungselement (5) eine Abkantung (5.1) oder mindestens einen Zapfen (5.2) aufweist, wobei die Abkantung (5.1) oder der Zapfen (5.2) in eine zumindest nach oben offene Vertiefung (7.1) im Randbereich der Schachtgrube (7) einsteck- und/oder einhängbar ist.

4. Vorrichtung nach 1 oder 2,
**dadurch gekenntzeichnet,**
dass das Sicherungselement (5) als Winkelprofil mit im Wesentlichen zwei ebenen, aneinander anschließenden Seiten (5a, 5b) ausgebildet ist, die erste Seite (5a) parallel zur Längsachse (1.1) angeordnet ist und mit der zweiten Seite (5b) einen Winkel (α) zwischen 75° und 145°, im Besonderen zwischen 95° und 125° einschließt.

5. Vorrichtung nach Anspruch 3 oder 4,
**dadurch gekennzeichnet,**
**dass** die Abkantung (5.1) oder der Zapfen (5.2) im Wesentlichen rechtwinklig zur zweiten Seite (5b) an der zweiten Seite (5b) angeordnet ist.

6. Vorrichtung nach einem der vorhergehenden Ansprüche,
**dadurch gekennzeichnet,**
**dass** das Sicherungselement (5) oder die zweite Seite (5b) des Sicherungselements (5) schwenkbar um eine parallel zu der Leitevsprosse (4) verlaufende Achse (8) gelagert ist.

7. Vorrichtung nach einem der Ansprüche 4 bis 6,
**dadurch gekennzeichnet,**
**dass** die zweite Seite (5b) verschiebbar zur ersten Seite (5a) an der ersten Seite (5a) gelagert ist.

8. Vorrichtung nach einem der Ansprüche 2 bis 7,
**dadurch gekennzeichnet,**
**dass** das Schienenpaar (6.1, 6.2) an den Leiterholmen (2, 3) oder zwischen den Leiterholmen (2, 3) angeordnet ist.

9. Vorrichtung nach einem der vorhergehenden Ansprüche,
**dadurch gekennzeichnet,**
**dass** die Leiterholme (2, 3) parallel oder in einem Winkel bis zu 25° zueinander angeordnet sind.

10. Vorrichtung nach Anspruch 9,
**dadurch gekennzeichnet,**
**dass** das Sicherungselement (5) zumindest zwei Langlöcher aufweist, über welche das Sicherungselement (5) an den Schienen (6.1, 6.2) festsetzbar ist, wobei die Langlöcher rechtwinklig zur Längsachse (1.1) ausgerichtet sind.

11. Vorrichtung nach einem der Ansprüche 1, 3 bis 10,
**dadurch gekenntzeichnet,**
dass das Sicherungselement (5) mindestens eine Aussparung (5.3) zum Aufhängen der Leiter (1) in der Schachtgrube (7) aufweist.

12. Vorrichtung nach Anspruch 11,
**dadurch gekennzeichnet,**
**dass** die Aussparung (5.3) einer an der Schachtgrube (7) befestigten Halterung (7.4) zugeordnet ist und die Halterung (7.4) über ein Zugmittel (7.2) zumindest mittelbar mit der Leiter (1) verbindbar ist.

## Claims

1. A ladder (1) for elevator pits (7) having at least a first and a second ladder beam (2, 3) and at least three rungs (4) connecting the two ladder beams (2, 3), wherein a locking device (5) is provided on the ladder (1), with the aid of which locking device the ladder (1) can be secured to the pit (7) in an upright position in which the ladder (1) is accessible in such a way as to prevent tilting, wherein the two ladder beams (2, 3) each consist of two partial beams (2a, 2b, 3a, 3b), wherein at least one ladder beam (2) has a bearing (1.2) and can be fixed by means of the bearing (1.2) on or directly above the shaft bottom (7.3) of the pit (7), wherein the ladder beam (2) swivels in the bearing (1.2) about a swivel axis (1.3) extending parallel to the rung (4), **characterized in that** the two partial beams (2a, 2b, 3a, 3b) are each connected to one another via an articulation (2.1), whereby the articulation (2.1) can be rotated about an axis of rotation (9) extending parallel to the rung (4) and at least one articulation (2.1) automatically catches at a specified angle of the two partial beams (2a, 2b) of 180° and the caught articulation (2.1) can be released by means of a lever arranged on the articulation (2.1) and the lever can be operated with the aid of a traction mechanism.

2. The device according to Claim 1, **characterized in that**
a) the locking device (5) is displaceably supported parallel to a longitudinal axis (1.1) of the ladder (1) on at least one ladder beam (2), and
b) the locking device (5) can be fixed by means of a fixing device (6) in at least two positions,
c) the fixing device (6) comprises a first and a second rail (6.1, 6.2) which are each fixed parallel to the ladder beam (2, 3), and
d) the locking device (5) can be adjusted and continuously fixed by means of the pair of rails (6.1, 6.2).

3. The device according to Claim 1 or 2, **characterized in that** the locking device (5) has a folded edge (5.1) or at least a journal (5.2), wherein the folded edge (5.1) or the journal (5.2) can be inserted into and/or suspended in a cavity (7.1) which is at least open at the top in the edge area of the pit (7).

4. The device according to Claim 1 or 2, **characterized in that** the locking device (5) is configured as an angular profile with substantially two smooth, contiguous sides (5a, 5b), the first side (5a) is arranged parallel to the longitudinal axis (1.1) and forms an angle (α) of between 75° and 145°, in particular between 95° and 125°, with the second side (5b).

5. The device according to Claim 3 or 4, **characterized in that** the folded edge (5.1) or the journal (5.2) is arranged substantially at right angles to the second side (5b) on the second side (5b).

6. The device according to any one of the preceding claims, **characterized in that** the locking device (5) or the second side (5b) of the locking device (5) is swivelably supported about an axis (8) extending parallel to the rung (4).

7. The device according to any one of Claims 4 to 6, **characterized in that** the second side (5b) is displaceably supported to the first side (5a) on the first side (5a).

8. The device according to any one of Claims 2 to 7, **characterized in that** the pair of rails (6.1, 6.2) is arranged on the ladder beams (2, 3) or between the ladder beams (2, 3).

9. The device according to any one of the preceding claims, **characterized in that** the ladder beams (2, 3) are arranged parallel or at an angle of up to 25° to one another.

10. The device according to Claim 9, **characterized in that** the locking device (5) comprises at least two elongate holes, by means of which the locking device (5) can be fixed on the rails (6.1, 6.2), wherein the elongate holes are aligned at right angles to the longitudinal axis (1.1).

11. The device according to any one of Claims 1, 3 to 10, **characterized in that** the locking device (5) has at least one recess (5.3), in order to suspend the ladder (1) in the pit (7).

12. The device according to Claim 11, **characterized in that** the recess (5.3) is associated with a holding device (7.4) fixed to the pit (7) and the holding device (7.4) can be connected by means of a traction mechanism (7.2) at least indirectly to the ladder (1).

## Revendications

1. Echelle (1) pour fosses de cage (7) d'ascenseurs avec au moins un premier et un deuxième montant (2, 3) et au moins trois échelons (4) raccordant les deux montants (2, 3), un élément de blocage (5) étant prévu sur l'échelle (1), à l'aide duquel l'échelle (1) peut être bloquée contre le basculement sur la fosse de cage (7) dans une position debout dans laquelle l'échelle (1) peut être empruntée, les deux montants (2, 3) étant chacun composés de deux montants partiels (2a, 2b, 3a, 3b), au moins un montant (2) présentant un support (1.2) et pouvant, par le biais du support (1.2), être fixé sur ou immédiatement au-dessus du sol de cage (7.3) de la fosse de cage (7), le montant (2) pouvant pivoter dans le support (1.2) autour d'un axe de pivotement (1.3) placé parallèlement à l'échelon (4),
**caractérisée en ce que**
les deux montants partiels (2a, 2b, 3a, 3b) respectifs sont raccordés l'un à l'autre par le biais de respectivement une articulation (2.1), l'articulation (2.1) pouvant tourner autour d'un axe de rotation (9) placé parallèlement à l'échelon (4), et au moins une articulation (2.1) s'encliquetant automatiquement dans une position angulaire définie des deux montants partiels (2a, 2b) de 180°, et l'articulation (2.1) encliquetée pouvant être libérée par le biais d'un levier disposé sur l'articulation (2.1), et le levier pouvant être manoeuvré à l'aide d'un moyen de traction.

2. Dispositif selon la revendication 1,
**caractérisé en ce que**
a) l'élément de blocage (5) est supporté sur au moins un montant (2) de façon coulissante parallèlement à un axe longitudinal (1.1) de l'échelle (1), et
b) l'élément de blocage (5) peut être immobilisé dans au moins deux positions par le biais d'un dispositif de fixation (6),
c) le dispositif de fixation (6) présente un premier rail et un deuxième rail (6.1, 6.2) fixés respectivement parallèlement au montant (2, 3), et
d) l'élément de blocage (5) peut être ajusté par le biais de la paire de rails (6.1, 6.2) et immobilisé de façon continue.

3. Dispositif selon la revendication 1 ou 2,
**caractérisé en ce que**
l'élément de blocage (5) présente un rebord (5.1) ou au moins un tenon (5.2), le rebord (5.1) ou le tenon (5.2) pouvant être enfiché et/ou suspendu dans un creux (7.1), ouvert au moins vers le haut, dans la zone marginale de la fosse de cage (7).

4. Dispositif selon la revendication 1 ou 2,
**caractérisé en ce que**
l'élément de blocage (5) est constitué en tant que profil angulaire avec essentiellement deux côtés (5a, 5b) plans se raccordant l'un à l'autre, le premier côté (5a) est disposé parallèlement à l'axe longitudinal (1.1) et forme avec le deuxième côté (5b) un angle (α) compris entre 75° et 145°, en particulier entre 95° et 125°.

5. Dispositif selon la revendication 3 ou 4,
**caractérisé en ce que**
le rebord (5.1) ou le tenon (5.2) est disposé sur le deuxième côté (5b) essentiellement à angle droit par rapport au deuxième côté (5b).

6. Dispositif selon une des revendications précédentes,
**caractérisé en ce que**
l'élément de blocage (5) ou le deuxième côté (5b) de l'élément de blocage (5) est supporté de façon pivotante autour d'un axe (8) placé parallèlement à l'échelon (4).

7. Dispositif selon une des revendications 4 à 6,
**caractérisé en ce que**
le deuxième côté (5b) est supporté sur le premier côté (5a) de façon coulissante par rapport au premier côté (5a).

8. Dispositif selon une des revendications 2 à 7,
**caractérisé en ce que**
la paire de rails (6.1, 6.2) est disposée sur les montants (2, 3) ou entre les montants (2, 3).

9. Dispositif selon une des revendications précédentes,
**caractérisé en ce que**
les montants (2, 3) sont disposés de façon parallèle entre eux ou en formant l'un par rapport à l'autre un angle allant jusqu'à 25°.

10. Dispositif selon la revendication 9,
**caractérisé en ce que**
l'élément de blocage (5) présente au moins deux trous oblongs par le biais desquels l'élément de blocage (5) peut être immobilisé sur les rails (6.1, 6.2), les trous oblongs étant orientés à angle droit par rapport à l'axe longitudinal (1.1).

11. Dispositif selon une des revendications 1, 3 à 10,
**caractérisé en ce que**
l'élément de blocage (5) présente au moins un évidement (5.3) destiné à la suspension de l'échelle (1) dans la fosse de cage (7).

12. Dispositif selon la revendication 11,
**caractérisé en ce que**
l'évidement (5.3) est affecté à un élément de retenue (7.4) fixé sur la fosse de cage (7), et **en ce que** l'élément de retenue (7.4) peut être raccordé au moins indirectement à l'échelle (1) par le biais d'un moyen de traction (7.2).
